# FASCICULE DE BREVET EUROPEEN

(11) **EP 2 324 893 B1**
(45) Date de publication et mention de la délivrance du brevet: **27.03.2013**
(21) Numéro de dépôt: 09306119.0
(22) Date de dépôt: 20.11.2009
(51) Int. Cl.: A63F 3/06, G07C 15/00, G07F 17/32

(54) **Système de jeu de grattage et support de jeu correspondant**
Rubbel-Spielsystem und entsprechender Träger für dieses Rubbelspiel
Scratch-card system and corresponding playing medium

(43) Date de publication de la demande: 25.05.2011
(73) Titulaire: La Francaise Des Jeux, 92100 Boulogne Billancourt (FR)
(72) Inventeur: Porteaux, Etienne, 75015 Paris (FR); Gallerne, Karine, 91310 Linas (FR); Keller, Cécile, 92100 Boulogne Billancourt (FR); Maupas-Oudinot, Jean-Baptiste, 75014 Paris (FR)
(74) Mandataire: Jacobson, Claude

(56) Documents cités:
- FR-A1- 2 715 576
- US-A1- 2004 204 222

## Description

La présente invention concerne un système de jeu et un support de jeu pour ce système.

Plus particulièrement l'invention concerne un système de jeu comprenant un premier jeu instantané basé sur l'achat par un joueur, d'un support de jeu qui porte notamment une information de résultat à ce premier jeu instantané, accessible au joueur après retrait d'un premier masque et qui s'avère gagnant ou perdant.

De tels jeux sont communément appelés « jeux de grattage ».

De tels supports de jeu sont par exemple vendus dans des points de vente d'un réseau de vente de tickets de ce type sous le contrôle d'une société de gestion de jeux et permettent à chaque joueur par simple grattage d'une pellicule de masquage de résultat, de découvrir l'information de résultat à ce jeu instantané.

Ce résultat peut alors être un résultat gagnant ou perdant à ce jeu, et dans le cas d'un résultat gagnant, le joueur voit apparaître un gain direct imprimé sur le ticket de jeu, ce gain étant matérialisé par exemple par un chiffre représentant la somme gagnée.

Ce ticket de jeu porte également d'autres informations telles que par exemple un numéro de ticket tel que son numéro de fabrication, et des données de validation de ce ticket qui peuvent également être recouvertes par un second masque grattable, cette zone étant également appelée zone NSD pour « Nul Si Découvert ».

Cependant le lancement de jeux éphémères de ce type de courte durée de commercialisation et l'augmentation des gains maximum proposés entraînent une diminution du nombre de lots de premier rang proposés pour ce type de jeux de grattage.

Le but de l'invention est donc de résoudre ces problèmes en garantissant la présence de lots de premier rang par exemple pendant toute la durée de commercialisation d'un tel jeu et en animant et en dynamisant l'offre de jeux de grattage en proposant une innovation dans la pratique de jeu.

A cet effet l'invention a pour objet un système de jeu selon le revendication 1.

On notera à cet égard que la demanderesse a déjà proposé dans le document FR-A-2 715 576 un système de jeu à deux phases successives, la deuxième phase du jeu consistant pour le joueur disposant d'un support de jeu gagnant à la première phase, à participer à au moins un second jeu de type jeu vidéo sur une borne de jeu mise à sa disposition.

Bien que présentant une certaine similitude au niveau de la structuration du jeu à savoir participer à un second jeu à condition d'avoir un ticket gagnant à un premier jeu, ce document concerne un système de jeu différent.

L'invention sera mieux comprise à l'aide de la description qui va suivre donnée uniquement à titre d'exemple et faite en se référant aux dessins annexés, sur lesquels :
- la figure 1 illustre un support de jeu tel qu'un ticket de jeu, destiné à un système de jeu selon l'invention respectivement avant et après retrait d'un premier masque grattable,
- la figure 2 représente un schéma synoptique illustrant la répartition des résultats dans un système de jeu selon l'invention,
- la figure 3 représente un schéma synoptique de différents moyens mis en oeuvre dans un système de jeu selon l'invention,
- la figure 4 représente un organigramme illustrant le déroulement d'un système de jeu selon l'invention,
- la figure 5 illustre les différentes pages présentées à un joueur lorsqu'il accède à un second jeu instantané de loterie dans un système de jeu selon l'invention,
- la figure 6 illustre les différentes étapes d'authentification d'un support de jeu dans un système de jeu selon l'invention, et
- la figure 7 représente un exemple de réalisation d'un reçu de résultat au second jeu de loterie instantanée et automatique d'un système de jeu selon l'invention.

On a en effet illustré sur la figure 1, un support de jeu tel qu'un ticket de jeu désigné par la référence générale 1 sur cette figure, destiné à un système de jeu selon l'invention.

En fait ce système de jeu comprend un premier jeu instantané basé sur l'achat par un joueur de ce ticket de jeu et ce support de jeu porte notamment une information de résultat à ce premier jeu instantané, accessible au joueur après retrait d'un premier masque, ce résultat s'avérant gagnant ou perdant.

Le ticket de jeu présente en effet une zone de résultat de jeu désignée par la référence générale 2 sur cette figure 1 qui est masquée au moment de l'achat par le joueur, par une pellicule de masquage de ce résultat, cette pellicule de masquage étant grattable par le joueur pour découvrir l'information de résultat au premier jeu instantané.

Ce ticket de jeu porte bien entendu d'autres informations comme par exemple un numéro de ticket dans une zone désignée par la référence générale 3 sur cette figure et des données de validation de ce ticket, par exemple dans une zone 4 de celui-ci, ces données de validation pouvant également être recouvertes par un second masque.

Ce second masque peut également être formé par une pellicule de masquage grattable et se présente par exemple sous la forme d'une zone dite NSD pour « Nul Si Découvert ».

Le numéro du ticket peut par exemple correspondre à son numéro de fabrication et d'autres informations peuvent être prévues sur le ticket.

En fait, dans le système de jeu selon l'invention, l'information de résultat à ce premier jeu instantané dit de grattage, accessible au joueur après retrait de ce premier masque, peut s'avérer perdant ou gagnant comme cela est illustré sur cette figure 1.

En effet le joueur peut voir apparaître après grattage de la pellicule de masquage du résultat, une information de résultat perdant comme cela est illustré pour le ticket 1a illustré sur cette figure 1 ou un résultat gagnant à ce premier jeu instantané comme cela est illustré pour les tickets désignés par les références 1 b et 1c sur cette figure 1.

Ce résultat gagnant peut alors être une information de gain direct à ce premier jeu comme cela est illustré pour le ticket 1 b ou encore un droit à participer à un second jeu instantané de loterie accessible sur des moyens formant serveur informatique de loterie instantanée et automatique, comme cela est illustré pour le ticket 1 c.

Dans ce cas le joueur voit apparaître pour le ticket 1 b, un gain direct sous la forme d'un montant gagné ou pour le ticket 1c une indication telle que par exemple LVI pour « Lot à Valeur Inconnue », indiquant au joueur que le ticket est un ticket à résultat gagnant et l'invitant à participer au second jeu instantané de loterie pour déterminer son gain par tirage en déclenchant le serveur de loterie.

La répartition des tickets gagnants et perdants est illustrée sur la figure 2 et l'on voit que sur le nombre total de tickets, tel que désigné par la référence générale 10 sur cette figure 2, l'organisme de gestion du jeu tel que désigné par la référence générale 11, définit une répartition par exemple en pourcentages de tickets gagnants, 12 et de tickets perdants, 13.

L'organisme définit également dans les tickets gagnants ceux à gain direct tels que désignés par la référence générale 14, et ceux donnant droit à participer au second jeu instantané de loterie, désignés par la référence générale 15 et portant l'information correspondante comme par exemple LVI.

Ces tickets permettent alors aux joueurs de participer à un tirage tel qu'illustré en 16, pour déterminer un gain correspondant tel qu'illustré en 17, ce gain étant communiqué aux joueurs.

Comme cela est indiqué précédemment, le second jeu instantané de loterie est accessible aux joueurs sur des moyens formant serveur informatique de loterie instantanée et automatique.

Le mécanisme de loterie en lui-même ne faisant pas l'objet de l'invention, on ne le décrira pas plus en détail par la suite. On notera simplement qu'il peut être basé sur n'importe quelle structure de tirage classique.

En fait et comme cela est illustré sur la figure 3, ce serveur qui est désigné par la référence générale 20 sur cette figure, est accessible aux joueurs à travers un réseau de transmission d'informations désigné par la référence générale 21, à partir d'un poste de jeu désigné par la référence générale 22.

En fait différentes natures de postes de jeu peuvent être envisagées.

Ainsi par exemple ce poste de jeu peut être formé par un ordinateur 23 à disposition du joueur et raccordé aux moyens formant réseau de transmission d'informations pour lui permettre d'accéder aux moyens formant serveur informatique de loterie instantanée et automatique à travers un site d'accès correspondant.

Le poste de jeu peut également être formé par un objet mobile communiquant du joueur, tel que désigné par la référence générale 24 sur cette figure 3, formé par exemple par un appareil de type assistant personnel, téléphone mobile ou encore « smart phone », et pouvant se connecter aux moyens formant réseau de transmission d'informations pour lui permettre d'accéder aux moyens formant serveur.

Une autre possibilité est offerte aux joueurs de passer par une borne de jeu mise à disposition de ces joueurs par exemple dans un bureau de vente des tickets de jeu et également raccordée aux moyens formant réseau de transmission d'information pour accéder aux moyens formant serveur informatique.

Cette borne de jeu est par exemple désignée par la référence 25 sur cette figure 3 et comporte par exemple un scanner 25a ou tout autre type de moyens de lecture optique, de balayage des tickets et une imprimante de reçus 25b, dont les fonctions seront décrites plus en détail par la suite.

Dans l'exemple de réalisation illustré, cette borne est raccordée au réseau de transmission d'informations 21.

Celui-ci peut par exemple être le réseau Internet mais il va de soi bien entendu que des réseaux privés peuvent également être définis entre le site d'hébergement des moyens formant serveur 20 et les différentes bornes de jeu mises à disposition des joueurs dans les différents bureaux de vente des tickets de jeu.

Le processus d'accès aux moyens formant serveur est illustré sur la figure 4, où l'on voit qu'après avoir acheté un support de jeu tel qu'un ticket de jeu, en 30, le joueur, après grattage du premier masque découvre que le ticket de jeu porte un résultat par exemple LVI correspondant à un droit à participer à un second jeu instantané de loterie en 31. Le joueur peut avoir le choix d'accéder à ce second jeu soit en se connectant directement sur les moyens formant serveur informatique de loterie instantanée et automatique par ses propres moyens c'est-à-dire par son ordinateur ou son objet communiquant, comme illustré en 32, soit de passer par une borne de jeu mise à disposition de ce joueur dans un bureau de vente des tickets de jeu, comme illustré en 33.

Dans le cas où le joueur décide de se connecter directement au serveur de jeu en passant par ses propres moyens, à partir de l'étape 32, s'établit alors un dialogue entre le serveur et le joueur à travers des moyens formant interface homme/machine de son ordinateur ou de son objet communiquant, permettant de mettre en oeuvre tout d'abord un processus d'authentification du ticket, tel que désigné par la référence générale 34 sur cette figure, en utilisant des informations d'authentification du support de jeu pour valider ou non l'accès à ce second jeu instantané.

Comme cela sera décrit plus en détail par la suite, ces informations d'authentification peuvent en outre comporter le numéro de ticket et les données de validation de celui-ci, tels que portés par le support de jeu et décrits en regard de la figure 1.

Une fois le processus d'authentification validé, le second jeu instantané de tirage par loterie est lancé en 35, afin d'obtenir le résultat correspondant au tirage et déclencher un processus de communication de ce résultat au joueur, accompagné par exemple des conditions de paiement correspondantes, comme cela est illustré par la référence générale 36, ce qui permet, en 37, de déclencher le paiement du gain au joueur en fonction des critères en vigueur et mis en place par le gestionnaire du jeu.

Par contre et comme cela a été indiqué précédemment, le joueur peut également décider de passer, en 33, par l'intermédiaire d'une borne de jeu mise à sa disposition dans un bureau de vente correspondant.

Cette borne peut alors être mise en oeuvre par un détaillant ou un opérateur quelconque par exemple. Le joueur remet alors son ticket de jeu au détaillant qui procède à un contrôle physique du ticket de jeu, avant de passer celui-ci dans des moyens de lecture automatique des différentes informations portées par le ticket de jeu et en particulier des informations d'authentification de celui-ci, en l'introduisant par exemple dans le scanner 25a de la borne 25 décrite en regard de la figure 3.

Les différentes informations acquises sont ensuite transmises par la borne de jeu à destination des moyens formant serveur informatique de loterie instantanée et automatique comme cela est illustré en 38.

En 39, le serveur informatique procède à des contrôles des données issues du ticket de jeu afin de valider ou non l'accès au second jeu instantané. S'ouvre alors un dialogue entre ce serveur et des moyens formant interface homme/machine de cette borne de jeu proposant par exemple au détaillant un choix entre différentes options par exemple, en 40.

Ces options peuvent par exemple consister à :
- procéder à un tirage,
- procéder à un paiement, ou encore,
- abandonner l'opération.

Si le détaillant sélectionne la première option de ce menu, c'est-à-dire déclenche le tirage en 41, une transaction de tirage est générée entre la borne de jeu et le serveur, en 42, afin de permettre au serveur de procéder au tirage et communiquer le montant gagné, en 43, à la borne de jeu.

Celle-ci déclenche alors l'impression d'un reçu de résultat au second jeu, en 44, et permet ainsi le paiement du gain en rebouclant sur l'étape 37 décrite précédemment.

L'impression du reçu est par exemple réalisée par l'imprimante 25b intégrée dans la borne de jeu 25 comme décrite en regard de la figure 3.

Cette étape 37 est également accessible directement depuis l'étape 40 si le détaillant valide une option de paiement de gain en 45.

Si le détaillant valide la troisième option du menu en 46 à partir de l'étape 40, il met fin au processus de communication.

Le scénario d'accès au serveur est par exemple illustré sur la figure 5, où l'on voit qu'après une page d'accueil 50, donnant par exemple accès à différentes rubriques telles que désignées par les références 51, 52, 53 et 54 sur cette figure et correspondant par exemple à des rubriques de questions/réponses, de règlements, de contacts, etc..., le poste de jeu permet d'accéder à une page d'authentification désignée par la référence générale 55 qui, si cette authentification n'est pas validée aboutit à une page de blocage désignée par la référence générale 56.

Par contre si l'authentification est validée, le poste accède à une page de tirage désignée par la référence générale 57 voire à une page de rappel de tirage désignée par la référence générale 58, avant d'accéder à une page de résultat désignée par la référence générale 59.

Des pages complémentaires telles que la page 60, peuvent également être envisagées, pour obtenir sur le site des informations relatives aux bureaux de vente par exemple ou d'autres centres de paiement des gains.

Au vu de ceci on conçoit que selon le poste de jeu utilisé par le joueur, celui-ci peut comporter des moyens formant interface homme/machine permettant à ce joueur d'introduire manuellement dans les moyens formant serveur informatique de loterie instantanée et automatique, les différentes informations d'authentification du support de jeu et de recevoir de celui-ci, après tirage, le résultat à ce second jeu de loterie instantanée et les conditions de paiement correspondantes.

Par contre, il est également possible pour le joueur, de passer à travers un poste de jeu qui comporte des moyens de lecture automatique des informations d'authentification du ticket de jeu, à destination des moyens formant serveur informatique de loterie instantanée et automatique et des moyens formant interface homme/machine de réception de celui-ci, après tirage du résultat à ce second jeu de loterie et les conditions de paiement correspondantes.

Le poste de jeu peut alors être associé à des moyens d'impression d'un reçu qui sera décrit plus en détail par la suite.

Les moyens formant interface homme/machine présentent n'importe quelle structure appropriée à écran, clavier, souris, écran tactile, etc ...

Le processus d'authentification peut quant à lui également comporter plusieurs étapes de contrôle comme cela est illustré sur la figure 6.

En fait la première étape de ce processus d'authentification consiste en 70, à entrer dans les moyens formant serveur, les informations d'authentification du support de jeu telles que par exemple le numéro du ticket formé par exemple par un numéro de fabrication quelconque de celui-ci et des données de validation de ce ticket accessibles par exemple après grattage du second masque voire par lecture à travers ce masque, de façon classique.

Une première étape de validation de l'accès peut alors consister à vérifier la cohérence du nombre et du type de caractères saisis ou lus comme cela est illustré par l'étape 71.

Un test de rejet par vérification d'un code à recopier de type « CAPTCHA » peut également être mis en oeuvre lors de l'étape 72, avant un test de conformité d'un code jeu-émission en 73 et un contrôle de statut du ticket en 74, avant de contrôler, en 75, la conformité du couple numéro de ticket, tel que par exemple son numéro de fabrication, et données de validation de ce ticket telles que masquées par exemple dans la zone dite NSD ou toute autre zone de ce type portant une autre mention appropriée, avant de passer à la page de tirage par exemple en 76.

En cas d'échec aux différents tests décrits précédemment, un processus classique permettant de redemander un certain nombre de fois les informations voire de bloquer l'accès ou encore d'émettre une page d'alerte, peut également être envisagé comme cela est illustré par l'étape 77 de façon générale.

Enfin on a illustré sur la figure 7, un reçu de résultat au second jeu de loterie instantanée et automatique, celui-ci étant désigné par la référence générale 80 et portant un certain nombre d'informations relatives au gain, etc ...

Comme cela a été indiqué précédemment, le mécanisme de tirage du second jeu de loterie ne fait pas l'objet de l'invention et peut se présenter sous n'importe quelle forme appropriée permettant par exemple de maintenir l'intérêt du jeu, en proposant durant toute la durée de commercialisation du jeu, des gains de premier rang, etc ...

On conçoit alors que ce système de jeu présente un certain nombre d'avantages dans la mesure où il permet de maintenir l'intérêt des joueurs en permettant à ceux-ci de participer par exemple à un second jeu instantané de loterie et en leur permettant de gagner des lots de premier rang pendant toute la durée de commercialisation du jeu. Ainsi le rang de gain du ou des « Lots à Valeur Inconnue » peut faire partie intégrante d'un tableau de lots du jeu et donne une chance non-nulle au joueur lors du tirage, d'accéder à tous les rangs de gain ou à une partie de ces rangs de gain, tels que prévus dans le tableau de lot.

Bien entendu des modes de réalisation différents de ceux décrits notamment du support de jeu, peuvent être envisagés.

Ainsi par exemple les premier et second masques décrits précédemment peuvent être intégrés dans une même zone du support de jeu pour former une zone de jeu unique.

## Revendications

1. Système de jeu comprenant un support de jeu (1), propre à l'achat par un joueur, qui porte notamment une information de résultat, gagnant ou perdant, à un premier jeu instantané, accessible au joueur après retrait d'un premier masque, et des moyens formant serveur informatique de loterie instantanée et automatique (20) donnant accès à un second jeu instantané de loterie,
l'information de résultat gagnant au premier jeu instantané indiquant au joueur soit un gain direct (1b) à ce premier jeu instantané, soit un droit (1c) à participer au second jeu instantané de loterie accessible sur les moyens formant serveur informatique de loterie instantanée et automatique (20) ;
les moyens (20) formant serveur informatique de loterie instantanée et automatique étant accessibles au joueur, à travers des moyens formant réseau de transmission d'informations (21) à partir d'un poste de jeu (22), et comportant des moyens d'acquisition et de contrôle d'informations d'authentification (3, 4) du support de jeu (1) pour valider l'accès au second jeu instantané de loterie,
le poste de jeu (22) comportant :
des moyens formant interface homme/machine permettant au joueur d'introduire manuellement dans les moyens (20) formant serveur informatique de loterie instantanée et automatique, les informations d'authentification du support de jeu (1) et de recevoir de celui-ci, après tirage, le résultat au second jeu de loterie instantanée, ou
des moyens (25a) de lecture automatique des informations d'authentification du support de jeu (1) à destination des moyens (20) formant serveur informatique de loterie instantanée et automatique et des moyens formant interface homme/machine de réception de celui-ci, après tirage, du résultat au second jeu de loterie instantanée ;
le tirage du second jeu instantané de loterie étant déclenché une fois l'authentification validée ou par les moyens formant interface homme/machine.

2. Système de jeu selon la revendication 1, **caractérisé en ce que** le premier masque est formé par une pellicule de masquage du résultat, grattable par le joueur pour découvrir l'information de résultat au premier jeu instantané.

3. Système de jeu selon la revendication 1 ou 2, **caractérisé en ce que** le poste de jeu est formé par un ordinateur (23) à disposition du joueur et raccordé aux moyens formant réseau de transmission d'informations (21) pour lui permettre d'accéder aux moyens (20) formant serveur informatique de loterie instantanée et automatique.

4. Système de jeu selon la revendication 1 ou 2, **caractérisé en ce que** le poste de jeu est formé par un objet mobile communiquant (24) du joueur pouvant se connecter aux moyens formant réseau de transmission d'informations (21) pour lui permettre d'accéder aux moyens (20) formant serveur informatique de loterie instantanée et automatique.

5. Système de jeu selon la revendication 1 ou 2, **caractérisé en ce que** le poste de jeu est formé par une borne de jeu (25) mise à disposition du joueur dans un bureau de vente des tickets de jeu et raccordée aux moyens formant réseau de transmission d'informations (21) pour accéder aux moyens (20) formant serveur informatique de loterie instantanée et automatique.

6. Système de jeu selon l'une quelconque des revendications précédentes, **caractérisé en ce que** les informations d'authentification du support du jeu comportent en outre un numéro de ticket (3) et des données de validation de ce ticket (4).

7. Système de jeu selon la revendication 6, **caractérisé en ce que** les données de validation (4) sont recouvertes par un second masque.

8. Système de jeu selon la revendication 7, **caractérisé en ce que** le second masque est formé par une pellicule de masquage grattable.

9. Système de jeu selon l'une quelconque des revendications précédentes, **caractérisé en ce que** le poste de jeu comporte des moyens (25b) d'impression d'un reçu (80) de résultat au second jeu de loterie instantanée et automatique.

## Claims

1. Game system, comprising a game medium (1) which is suitable for purchase by a player and which, in particular, bears an item of result information, winning or losing, in a first instant game, which is accessible to the player after removal of a first mask, and means constituting a data-processing server for an automatic instant lottery (20), giving access to a second instant lottery game, the item of result information 'winning' in the first instant game indicating to the player either a direct profit (1b) in this first instant game or a right (1c) to participate in the second instant lottery game which is accessible by means constituting a data-processing server for an automatic instant lottery (20);
the means (20) constituting a data-processing server for an automatic instant lottery being accessible to the player through means constituting a network for transmission of information (21) from a game station (22), and including means for acquisition and checking of information for authentication (3, 4) of the game medium (1) in order to validate access to the second instant lottery game,
the game station (22) including:
means constituting a man/machine interface permitting the player to introduce manually into the means (20) constituting a data-processing server for an automatic instant lottery the information for authentication of the game medium (1), and to receive from the latter, after printing, the result in the second instant lottery game, or
means (25a) for automatic reading of the information for authentication of the game medium (1), intended for means (20) constituting a data-processing server for an automatic instant lottery, and means constituting a man/machine interface for reception from the latter, after printing, of the result in the second instant lottery game;
the printing of the second instant lottery game being triggered once the authentication has been validated, or by the means constituting a man/machine interface.

2. Game system according to Claim 1, **characterised in that** the first mask is constituted by a film for masking the result, which is capable of being scratched out by the player in order to reveal the item of information relating to the result in the first instant game.

3. Game system according to Claim 1 or 2, **characterised in that** the game station is constituted by a computer (23) available to the player and connected to the means constituting a network for transmission of information (21) in order to permit said player to access the means (20) constituting a data-processing server for an automatic instant lottery.

4. Game system according to Claim 1 or 2, **characterised in that** the game station is constituted by a mobile communicating object (24) belonging to the player, which is capable of connecting to the means constituting a network for transmission of information (21) in order to permit said player to access the means (20) constituting a data-processing server for an automatic instant lottery.

5. Game system according to Claim 1 or 2, **characterised in that** the game station is constituted by a game terminal (25) placed at the disposal of the player in a game-ticket sales office and connected to the means constituting a network for transmission of information (21) in order to access the means (20) constituting a data-processing server for an automatic instant lottery.

6. Game system according to any one of the preceding claims, **characterised in that** the information for authentication of the game medium include, in addition, a ticket-number (3) and data for validation of this ticket (4).

7. Game system according to Claim 6, **characterised in that** the validation data (4) are covered by a second mask.

8. Game system according to Claim 7, **characterised in that** the second mask is constituted by a masking film that is capable of being scratched out.

9. Game system according to any one of the preceding claims, **characterised in that** the game station includes means (25b) for printing a receipt (80) of the result in the second automatic instant lottery game.

## Patentansprüche

1. Spielsystem mit einem Spielträger (1), der zum Kauf durch einen Spieler geeignet ist, der insbesondere eine Ergebnisinformation - Gewinner oder Verlierer - über ein erstes Sofortspiel aufweist, das dem Spieler nach dem Abziehen einer ersten Abdeckung zugänglich ist, und Einrichtungen, die einen Computerserver mit automatischem Sofort-Gewinnspiel (20) bilden, die Zugang zu einem zweiten Sofort-Gewinnspiel bieten,
- wobei die Gewinnerinformation über das erste Sofortspiel dem Spieler entweder einen direkten Gewinn (1b) in diesem ersten Sofortspiel oder ein Teilnahmerecht (1c) an einem zweiten Sofort-Gewinnspiel anzeigt, das über Einrichtungen, die einen Computerserver mit automatischem Sofort-Gewinnspiel (20) bilden, zugänglich ist;
- wobei die Einrichtungen (20), die einen Computerserver mit automatischem Sofort-Gewinnspiel bilden, für den Spieler über Einrichtungen zugänglich sind, die ein Informationsübertragungs-Netzwerk von einer Spielstation (22) aus bilden, und Einrichtungen zur Erfassung und Kontrolle von Authentifizierungsinformationen (3, 4) des Spielträgers (1) aufweisen, um den Zugang zu dem zweiten Sofort-Gewinnspiel zu bestätigen,
- wobei die Spielstation (22) folgendes aufweist:
-- Einrichtungen, die eine Mensch-Maschine-Schnittstelle bilden, die es dem Spieler ermöglicht, in die Einrichtungen (20), die einen Computerserver mit automatischem Sofort-Gewinnspiel bilden, die Authentifizierungsinformationen des Spielträgers (1) manuell einzugeben, und von diesem nach der Ziehung bzw. Auslosung das Ergebnis des zweiten Sofort-Gewinnspiels zu erhalten, oder
-- Einrichtungen (25a) zum automatischen Ablesen von Authentifizierungsinformationen des Spielträgers (1) für die Einrichtungen (20), die einen Computerserver mit automatischem Sofort-Gewinnspiel bilden und die Einrichtungen, die eine Mensch-Maschine-Schnittstelle bilden, um nach der Ziehung bzw. Auslosung das Ergebnis des zweiten Sofort-Gewinnspiels zu empfangen;
-- wobei die Ziehung bzw. Auslosung des zweiten Sofort-Gewinnspiels ausgelöst wird, sobald die Authentifizierung bestätigt ist, oder durch die Einrichtungen, die die Mensch-Maschine-Schnittstelle bilden.

2. Spielsystem nach Anspruch 1,
**dadurch gekennzeichnet,**
**dass** die erste Abdeckung von einer Abdeckfolie des Ergebnisses gebildet ist, die von dem Spieler freigerubbelt werden muss, um die Ergebnisinformation des ersten Sofortspiels zu erhalten.

3. Spielsystem nach Anspruch 1 oder 2,
**dadurch gekennzeichnet,**
**dass** die Spielstation aus einem dem Spieler zur Verfügung stehenden Computer (23) gebildet ist, der mit Einrichtungen verbunden ist, die ein Informationsübertragungs-Netzwerk (21) bilden, so dass er auf Einrichtungen (20) Zugriff erhält, die einen Computerserver mit automatischem Sofort-Gewinnspiel bilden.

4. Spielsystem nach Anspruch 1 oder 2,
**dadurch gekennzeichnet,**
**dass** die Spielstation aus einem mobilen Kommunikationsgegenstand (24) des Spielers gebildet ist, der sich mit Einrichtungen verbinden kann, die ein Informationsübertragungs-Netzwerk (21) bilden, um einen Zugriff auf Einrichtungen (20) zu ermöglichen, die einen Computerserver mit automatischem Sofort-Gewinnspiel bilden.

5. Spielsystem nach Anspruch 1 oder 2,
**dadurch gekennzeichnet,**
**dass** die Spielstation aus einem Spielterminal (25) besteht, das dem Spieler in einer Verkaufsstelle für Spiellose zur Verfügung gestellt wird und das mit Einrichtungen verbunden ist, die ein Informationsübertragungs-Netzwerk (21) bilden, um auf Einrichtungen (20) zuzugreifen, die einen Computerserver mit automatischem Sofort-Gewinnspiel bilden.

6. Spielsystem nach einem der vorhergehenden Ansprüche,
**dadurch gekennzeichnet,**
**dass** die Authentifizierungsinformationen des Spielträgers außerdem eine Losnummer (3) und eine Datenfreigabe für dieses Los (4) aufweisen.

7. Spielsystem nach Anspruch 6,
**dadurch gekennzeichnet,**
**dass** die Datenfreigabe für dieses Los (4) von einer zweiten Abdeckung verborgen ist.

8. Spielsystem nach Anspruch 7,
**dadurch gekennzeichnet,**
**dass** die zweite Abdeckung von einer freizurubbelnden Abdeckfolie gebildet ist.

9. Spielsystem nach einem der vorhergehenden Ansprüche,
**dadurch gekennzeichnet,**
**dass** die Spielstation Einrichtungen (25b) zum Ausdrucken einer Quittung (80) über das Ergebnis des zweiten automatischen Sofort-Gewinnspiels aufweist.
